# EUROPÄISCHE PATENTSCHRIFT

(11) **EP 1 105 252 B1**
(45) Veröffentlichungstag und Bekanntmachung des Hinweises auf die Patenterteilung: **14.02.2007**
(21) Anmeldenummer: 00943868.0
(22) Anmeldetag: 23.06.2000
(51) Int. Cl.: B24D 9/04, B24D 9/08, B24D 13/20, B24D 18/00

(54) **WERKZEUGTRÄGER**
TOOL HOLDER
PORTE-OUTIL

(30) Priorität: 22.06.1999 DE 29910931 U
(43) Veröffentlichungstag der Anmeldung: 13.06.2001
(62) Teilanmeldung aus: 06016758.2
(73) Patentinhaber: Gerd Eisenblätter GmbH, D-82538 Geretsried (DE)
(72) Erfinder: EISENBLÄTTER, Gerd, D-82538 Geretsried (DE)
(74) Vertreter: Lang, Friedrich
(86) Internationale Anmeldenummer: PCT/EP2000/005796
(87) Internationale Veröffentlichungsnummer: WO 2000/078506

(56) Entgegenhaltungen:
- GB-A- 951 450
- US-A- 5 201 149
- US-A- 5 584 897
- US-A- 5 849 646

## Beschreibung

Die Erfindung betrifft einen, mit Naturfasern verstärkten, mittels Spritzgusstechnik aus Granulat geformten, rotationssymmetrischen, starren und biegesteifen Werkzeugträger nach dem Oberbegriff des unabhängigen Anspruchs.

Ein, mit Naturfasern verstärkter, mittels Spritzgusstechnik aus Granulat geformter, rotationssymmetrischer, starrer und biegsteifer Werkzeugträger, dessen Faserverstärkung durch ein Bindemittel verfestigt ist, ist lösbar mit einem Drehantrieb. verbindbar und weist außerdem eine Werkzeugauflagefläche zur Aufnahme von mindestens einem Schleif- und/ oder Polierelement auf.

Bei einem Materialbearbeitungswerkzeug mit einem naturfaserverstärkten, rotationssymmetrischen, starren und biegesteifen Werkzeugträger, der lösbar mit einem Drehantrieb verbindbar ist und eine Werkzeugauflagefläche aufweist, ist mindestens ein Schleif- und/ oder Polierelement auf der Werkzeugauflagefläche aufgenommen.

Der rotationssymmetrische Werkzeugträger kann z. B. eine kreisförmige Scheibe oder eine zylinderförmige Walze sein.

Bei einem Materialbearbeitungswerkzeug kann es sich beispielsweise um Fächerschleifer, Fächerschleifbürsten oder -walzen, Schruppschleifscheiben, Trennscheiben, Polierscheiben usw. handeln.

Derartige Materialbearbeitungswerkzeuge finden Ihre Einsatzgebiete überall dort, wo Oberflächen von beliebigen Materialien bearbeitet, geglättet, poliert und/ oder modelliert werden sollen. Allgemeiner formuliert also dort, wo von einem Werkstück Material abgenommen werden muss. Es handelt sich bei diesen Werkzeugen um Verschleißteile, die in hohen Stückzahlen gefertigt und verbraucht werden.

Hinreichend bekannt sind Materialbearbeitungswerkzeuge, die aus einem rotationssymmetrischen Werkzeugträger bestehen, auf dem Schleif- und/ oder Polierelemente aufgebracht sind. Bei den Schleifund/ oder Polierelementen kann es sich beispielsweise um Filzpolierkörper, Schleif- oder Poliervlies, Schleifgewebe und ähnliches handeln.

Bei den bekannten Materialbearbeitungswerkzeugen ist der Werkzeugträger häufig in kompakter Weise starr und biegesteif aus Kunststoff gefertigt, wobei auch Faserverstärkungen, beispielsweise Glasfaserverstärkungen, zum Einsatz kommen. Grundsätzlich ist auch die Verwendung von Naturfasern zur Verstärkung von Schleifwerkzeugen bekannt. In US 5849646 werden zur Faserverstärkung, neben Kunstfasern, auch relativ weiche Naturfasern, wie Wolle oder Baumwolle genannt. Auch für aufgeschäumte, poröse Schleifwerkzeuge werden in GB 951450 beispielsweise Sisalfasern zur Verstärkung vorgeschlagen. In flexiblen Schleifscheiben (US 3498010) und anderen flexiblen Schleifgeräten (US 3449871) werden teilweise Gewebe aus Hanffasern oder Flachsfasern verwendet.

Beim Einsatz solcher Materialbearbeitungswerkzeuge kann es aufgrund der anfallenden Reibungswärme zu beträchtlichen Temperaturanstiegen kommen. Dadurch erhöht sich auch die Temperatur des Werkzeugträgers, wodurch dessen Festigkeit und damit dessen mechanische Belastbarkeit vermindert wird.

Vor diesem Hintergrund ist es **Aufgabe** der vorliegenden Erfindung, den eingangs genannten Gegenstand anzugeben, welcher bei einfacher Herstellung günstige mechanische und thermische Eigenschaften aufweist und darüber hinaus in unproblematischer Weise entsorgbar ist.

Diese Aufgabe wird mit einer Vorrichtung gemäß Anspruch 1 gelöst.

Ein Kerngedanke der Erfindung kann darin gesehen werden, dass der Werkzeugträger des Materialbearbeitungswerkzeugs statt, wie bisher aus Kunststoff, aus Naturstoffen, und damit, im wesentlichen Teil, aus nachwachsenden Rohstoffen hergestellt ist.

Man erreicht dadurch zunächst eine deutlich unproblematischere Entsorgung. Beispielsweise ist die Kohlendioxid-Bilanz bei Verbrennung durch die Benutzung nachwachsender Rohstoffe praktisch ausgeglichen. Darüber hinaus sind andere Entsorgungsmöglichkeiten wie beispielsweise Kompostierung möglich.

Es hat sich bei der Erfindung überraschend gezeigt, dass die aus Werkstoffen mit Naturfasern hergestellten Werkzeugträger sehr gute thermische und mechanische Eigenschaften aufweisen. Ein weiterer positiver Aspekt der Erfindung ist, dass die Naturfasermaterialien heute relativ kostengünstig erhältlich und verarbeitbar sind.

Besonders gute mechanische und thermische Eigenschaften erhält der Werkzeugträger, wenn die Faserverstärkung durch Bindemittel verfestigt ist. Dabei sind ein- oder mehrkomponentige Bindemittel geeignet. Es können organische oder anorganische Bindemittel verwendet werden. Beispiele sind Phenolharze, Styrolharze, Polycarbonate oder Polyolefine, wie insbesondere Polypropylen. Ist der Werkzeugträger vollständig aus Naturstoffen hergestellt gestaltet sich die Entsorgung besonders unproblematisch. Als Bindemittel können hier beispielsweise Cellulosematerialien eingesetzt sein.

Diese Materialien werden heute wieder in größeren Mengen landwirtschaftlich produziert, sind daher entsprechend kostengünstig und weisen außerdem günstige Verarbeitungs- und Festigkeitseigenschaften auf.

Der Werkzeugträger ist aus einem Granulat hergestellt, welches die Bestandteile Naturfasern und Bindemittel, beispielsweise Polypropylen aufweist. Die Herstellung mit Granulat gestaltet sich besonders einfach und kostengünstig. Die Granulatkörner werden, wie etwa aus der Kunststoffspritzgußtechnologie bekannt, eingeschmolzen und in entsprechende Formen eingespritzt, wobei in einer besonders geeigneten Mischung das Granulat jeweils zu 50 % aus Naturfasern und Polypropylen besteht.

Das Schleif- und/ oder Polierelement kann ebenfalls zumindest teilweise aus Naturfasern hergestellt sein. Dies ist wiederum im Hinblick auf die umweltgerechte Entsorgung des verbrauchten Materialbearbeitungswerkzeuges von Vorteil.

Die Erfindung wird im folgenden anhand von Beispielen weiter erläutert, die in der Zeichnung schematisch dargestellt sind. Es zeigen:
- Fig. 1: eine teilweise geschnittene Draufsicht auf eine Fächerschleifscheibe;
- Fig. 2: eine teilweise geschnittene perspektivische Ansicht eines Schleifrades, welches auch als Moprad bezeichnet wird;
- Fig. 3: eine teilweise geschnittene perspektivische Ansicht eines walzenförmigen Werkzeugträgers in Verbindung mit einem Endlosschleifband;
- Fig. 4: eine Längsschnittdarstellung eines Schleifwerkzeugs; und
- Fig. 5: eine Ansicht eines mit Schleiflamellen besetzten Gewebeträgers als Einzelheit des Schleifwerkzeugs nach Fig. 4;

In Figur 1 ist eine Fächerschleifscheibe 1 dargestellt, die aus einem Werkzeugträger 7 sowie fächerartig aufgebrachten Schleifelementen 5 (Schleiflamellen) besteht. Der Werkzeugträger 7 weist ebenfalls Kreisform auf, wobei in der hier gezeigten Ansicht der äußere Rand des Werkzeugträgers 7 nur in einem kleinen Winkelsegment sichtbar ist. In dem Kreismittelpunkt des Werkzeugsträgers 7 ist eine Öffnung 3 eingearbeitet, die zur Verbindung der Fächerschleifscheibe 1 mit einem Drehantrieb dient. Der Werkzeugträger 7 ist aus einem Hanf/ Polypropylen-Granulat gefertigt. Die Naturfasern 31 sind in Figur 1 schematisch dargestellt. Der Werkzeugträger 7 weist eine Werkzeugauflagefläche 9 auf, auf der eine Vielzahl von Schleifelementen 5 fächerartig angeordnet ist. In einem kleinen Winkelsegment sind allerdings die Schleifelemente 5 aus Darstellungsgründen weggelassen.

Figur 2 zeigt ein sogenanntes Moprad 11, das einen walzenförmigen Werkzeugträger 15 mit radial angeordneten Schleifelementen 17 (Schleiflamellen) aufweist. In den Werkzeugträger 15 ist in dem dargestellten Beispiel mittig eine Achse 19 eingesetzt, über die das Moprad 11 mit einem Antrieb verbunden werden kann. Die Werkzeugauflagefläche 21 ist bei diesem Ausführungsbeispiel die Mantelfläche des Zylinders, wobei die Schleifelemente 17 auf der Mantelfläche angebracht sind und radial von dem Werkzeugträger 15 abstehen. Der Werkzeugträger 15 ist ebenfalls aus einem Naturfaser/-Bindemittel-Granulat gefertigt. In einem Teilsegment des Kreiszylinders sind die Schleifelemente 17 aus illustrationsgründen weggelassen, um die Werkzeugauflagefläche 21 zu veranschaulichen. Außerdem ist ein Teilbereich aufgebrochen dargestellt und die Naturfasern 31 sind schematisch angedeutet.

Figur 3 zeigt einen walzenartigen ausgebildeten Werkzeugträger 23, auf dessen Werkzeugauflagefläche 25 im Arbeitsbetrieb ein Endlosschleif- oder Polierband abrollt. Der Werkzeugträger 23 weist eine axiale Öffnung 29 auf, die der Verbindung mit einem Drehantrieb dient (nicht dargestellt). Ein Teilstück des wiederum aus einem Naturfaser/ Bindemittel-Granulat hergestellten Werkzeugträgers 23 ist in der in Figur 3 gewählten Darstellung weggebrochen und die Naturfasern 31 sind schematisch angedeutet. Bei dem hier gezeigten Ausführungsbeispiel ist das Schleifelement, d. h. das Endlosschleifband 27 von der Werkzeugauflagefläche 25 nicht wie bei den in Figur 1 und Figur 2 gezeigten Ausführungsbeispielen durch eine Stoffschluß- sondern durch eine Kraftschlußverbindung aufgenommen.

Die Schleiflamellen 5, 17 der Beispiele gemäß Fig. 1 bzw. 2 bestehen aus einem Gewebe aus Naturfasern wie beispielsweise Hanf oder Flachs, welches auf der Arbeitsseite mit Schleifkorn besetzt ist. Das Schleifgewebe ist in an sich bekannter Weise mit einer Imprägnierung versehen, beispielsweise aus Phenolharzen, und z.B. mit Harnstoff besprüht, so dass eine gute Anhaftung des Schleifkorns gegeben ist.

In gleicher Weise besteht auch das Schleifband 27 nach dem Beispiel der Figur 3 aus einem Gewebe aus Naturfasern mit einer Schleifkorn-Besetzung.

Bei dem Ausführungsbeispiel nach Fig. 4 und 5 umfasst das Schleifwerkzeug einen scheibenförmigen Werkzeugträger 10, einen separaten, lösbar auf dem Werkzeugträger 10 befestigbaren Gewebeträger 30 sowie darauf angebrachte, radial ausgerichtete Schleiflamellen 16. Grundstoff für Werkzeugträger 10, Gewebeträger 30 sowie Schleiflamellen 16 sind jeweils Naturfasern, die abhängig vom Verwendungszweck unterschiedlich verarbeitet und angepasst sind.

Die Stirnseite des Werkzeugträgers 10 ist mit Mikrohaken 12 versehen, die auch als Kletthaken bezeichnet werden. Sie wirken mit einer Auflage 26 aus losen Fäden als sog. Klettverschluss zusammen, so dass der Gewebeträger 30 auf dem Werkzeugträger leicht befestigt oder von diesem entfernt werden kann. Auf der der Auflage 26 gegenüberliegenden Seite des Gewebeträgers 30 sind die Naturfasern mit einer Imprägnierung versehen, welche die Klebeverbindung mit den Schleiflamellen 16 verbessert.

Bei dem mit Schleiflamellen 16 besetzten Gewebeträger 30 handelt es sich somit um einen Gegenstand, der nach dem Verschleiß der Schleiflamellen 16 durch einen neuen mit unverbrauchten Schleiflamellen 16 besetzten Gewebeträger ersetzt werden kann, während der Werkzeugträger 10 zur Schonung von Ressourcen beibehalten werden kann.

## Patentansprüche

1. Mit Naturfasern verstärkter, aus Granulat mittels Spritzgusstechnik geformter, rotationssymmetrischer, starrer und biegesteifer Werkzeugträger, dessen Faserverstärkung durch ein Bindemittel verfestigt ist, der lösbar mit einem Drehantrieb verbindbar ist, mit einer Werkzeugauflagefläche (9; 21; 25) zur Aufnahme von mindestens einem Schleif- und/ oder Polierelement (5; 17; 27),
**dadurch gekennzeichnet,**
**dass** er aus Granulat hergestellt ist, welches als Bestandteil Naturfasern (31) und Bindemittel aufweist,
**dass** der Anteil der Naturfasern zwischen 50% bis 85% liegt, und
**dass** die Naturfasern (31) aus Hanf oder Flachs bestehen.

2. Werkzeugträger nach Anspruch 1,
**dadurch gekennzeichnet,**
**dass** das Bindemittel ein Kunstharz ist.

## Claims

1. A rotationally symmetrical, rigid and flexurally resistant tool carrier which is reinforced with natural fibres and formed from granulate by means of injection die moulding technique and whose fibre reinforcement is strengthened by a bonding agent, which can detachably be connected to a rotary drive, comprising a tool bearing surface (9; 21; 25) for receiving at least one grinding and/or polishing element (5; 17; 27),
**characterized in that**
it is made of granulate which comprises as a component natural fibres (31) and bonding agent, that the share of natural fibres is between 50% and 85%, and that the natural fibres (32) consist of hemp or flax.

2. A die carrier according to claim 1,
**characterized in that**
the bonding agent is an artificial resin.

## Revendications

1. Porte-outil raide et rigide à la flexion, à symétrie de révolution, formé de granulat moyennant la technique de moulage par injection, renforcé de fibres naturelles, le renfort de fibres étant consolidé par un liant, qui est apte à être relié de manière amovible à un entraînement rotatif, avec une surface d'appui (9 ; 21 ; 25) d'un outil destinée à recevoir au moins un élément d'abrasion et/ou de polissage (5 ; 17 ; 27),
**caractérisé en ce**
**qu'**il est réalisé en un granulat comportant comme éléments constitutifs des fibres naturelles (31) et des liants,
**que** la part de fibres naturelles est comprise entre 50 % et 85 % et
**que** les fibres naturelles (31) sont des fibres de chanvre ou de lin.

2. Porte-outil selon la revendication 1,
**caractérisé en ce**
**que** le liant est une résine artificielle.
